# EUROPÄISCHE PATENTSCHRIFT

(11) **EP 1 182 413 B1**
(45) Veröffentlichungstag und Bekanntmachung des Hinweises auf die Patenterteilung: **20.04.2005**
(21) Anmeldenummer: 01114365.8
(22) Anmeldetag: 13.06.2001
(51) Int. Cl.: F26B 3/30, F26B 13/10, F23D 14/60, F23N 1/02

(54) **Verfahren zur Behandlung von Warenbahnen**
Process for treatment of material webs
Procédé pour le traitement de bandes continues

(30) Priorität: 21.08.2000 DE 10040788
(43) Veröffentlichungstag der Anmeldung: 27.02.2002
(73) Patentinhaber: Brückner Trockentechnik GmbH & Co. KG, 71229 Leonberg (DE)
(72) Erfinder: Ruppert, Horst, 71263 Weil der Stadt (DE)
(74) Vertreter: Tetzner, Volkmar, Dr.-Ing. Dr. jur.

(56) Entgegenhaltungen:
- EP-A- 0 317 178
- EP-A- 0 890 791
- CH-A- 361 271
- US-A- 3 150 864
- US-A- 3 228 113

## Beschreibung

Die Erfindung betrifft ein Verfahren zur Behandlung von Warenbahnen, insbesondere von textilen Warenbahnen, mit wenigstens einem IR-Strahler, wobei der IR-Strahler mit einem Verbrennungsluftventilator und Brenngaszuführmitteln in Verbindung steht und über eine Regeleinrichtung in seiner Heizleistung steuerbar ist.

Aus der Praxis ist es hierbei bekannt, die Brenngasmenge von einem Temperaturregler zu regeln. In Abhängigkeit von der Brenngasmenge wird dann die erforderliche Verbrennungsluft durch einen weiteren Regelkreis angepasst. Die Mengendosierung erfolgt dabei üblicherweise durch Drosselklappen, die über Motoren angesteuert werden. Für die Zündung der IR-Strahler ist zudem eine separate Einrichtung notwendig.

Aus der EP-A-0 336 120 ist eine Vorrichtung zur Wärmebehandlung und/oder Trocknung einer Materialbahn bekannt, bei der Infrarotstrahler mit in der Heizleistung einstellbaren Kanälen vorgesehen sind.

Die Literaturstelle "textilpraxis international 1998, Februar, S.169 - 180" beschreibt u.a. gasbeheizte Infrarotstrahler, wobei gemäß Seite 172, linke Spalte, Abs.2 das Gas-Luft-Gemisch in einer separaten Aufbereitungsstation gemischt und dem Strahlungsbrenner zugeführt wird, so dass der Strahlungsbrenner unabhängig von der Leistungsstufe immer das jeweils richtige Gemisch enthält und von 20 bis 100% Leistung regelbar ist.

Eine weitere Vorrichtung zur Behandlung von Warenbahnen ist der US-A-3 150 864 zu entnehmen, wobei wenigstens ein IR-Strahler mit Verbrennungsluft- und Brenngasmitteln in Verbindung steht und über eine Regeleinrichtung in seiner Heizleistung steuerbar ist.

Die EP-A- 0 317 178 betrifft einen Gasbrenner für einen Wasserboiler, der einen in der Drehzahl regelbaren Ventilator für die Verbrennungsluftzuführmittel vorsieht.

Der Erfindung liegt nun die Aufgabe zugrunde, das Verfahren gemäß US-A-3 150 864 zu vereinfachen und die Betriebssicherheit zu erhöhen.

Erfindungsgemäß wird diese Aufgabe durch die Merkmale des Anspruches 1 gelöst.

Weitere Ausgestaltungen der Erfindung sind Gegenstand der abhängigen Ansprüche.

Die Vorrichtung zur Behandlung von Warenbahnen weist wenigstens einen IR-Strahler auf, wobei der IR-Strahler mit einem Verbrennungsluftventilator und Brenngaszuführmitteln in Verbindung steht und über eine Regeleinrichtung in seiner Heizleistung steuerbar ist. Der Verbrennungsluftventilator ist dabei in seiner Drehzahl regelbar und steht mit der Regeleinrichtung derart in Verbindung, dass die Drehzahl an eine gewünschte Heizleistung angepasst werden kann.

Gemäß einem bevorzugten Ausführungsbeispiel weisen die Brenngaszuführmittel einen Druckregler auf, der die Brenngasmenge in Abhängigkeit des vom Verbrennungsluftventilators erzeugten Luftdrucks regelt. Bei dieser Ausführungsform kann somit vollständig auf motorangesteuerte Drosselklappen zur Dosierung der Verbrennungsluft bzw. des Brenngases verzichtet werden.

Eine besonders kritische Situation bei Vorrichtungen zur Behandlung von Warenbahnen mit IR-Strahlern ergibt sich immer dann, wenn der Transport der Warenbahn unterbrochen wird, wie das beispielsweise bei einer Notabschaltung der Fall ist. Werden als IR-Strahler beispielsweise Keramikstrahler eingesetzt, glühen diese aufgrund ihrer verhältnismäßig großen Masse relativ lange nach, wodurch die Warenbahn beschädigt werden kann. Um die Warenbahn in solchen Fällen zu schützen, hat man daher Konstruktionen entwickelt, bei denen die IR-Strahler weggeschwenkt werden können. Eine andere bekannte Lösung sieht vor, dass zwischen Warenbahn und IR-Strahler ein Schutzvorhang gezogen wird. Derartige Schutzmaßnahmen sind jedoch relativ aufwendig.

Der Einsatz eines in der Drehzahl regelbaren Verbrennungsluftventilators hat jedoch den Vorteil, dass auf die oben angesprochenen Schutzmaßnahmen verzichtet werden kann. Wird beim Stillstand der Warenbahn oder aus anderen Gründen eine sofortige Abkühlung des IR-Strahlers gewünscht, wird statt des Gas-Luftgemisches lediglich Luft dem IR-Strahler zugeführt, wobei die Drehzahl auf die höchste Drehzahl, die ggf. höher als im Normalbetrieb liegen kann, geregelt wird. Auf diese Weise ergibt sich eine sofortige Abkühlung des IR-Strahlers, so dass die Warenbahn nicht beschädigt wird.

Weist der IR-Strahler zudem eine Strahlerfläche aus einem Metallgewebe auf, lässt sich die Abkühlzeit des IR-Strahlers gegenüber von Keramik-Strahlern erheblich verkürzen, da die Keramik-Strahler aufgrund ihrer hohen Masse eine etwas längere Abkühlzeit benötigen.

Der Verbrennungsluftventilator wird zweckmäßigerweise über einen Frequenzumrichter von der Regeleinrichtung zur Veränderung der Drehzahl angesteuert. Die Regeleinrichtung kann mit einem Temperatur- und/oder Feuchtigkeitssensor in Verbindung stehen, um die Heizleistung des IR-Strahlers durch Veränderung der Drehzahl des Verbrennungsluftventilators an einen gewünschten Wert anzupassen.

Zur Zündung des IR-Strahlers wird über den Frequenzumrichter eine bestimmte Drehzahl des Verbrennungsluftventilators angesteuert. Dadurch kann immer mit einer genau definierten Heizleistung gestartet werden. Eine separate Zündbypass-Schaltung ist daher nicht erforderlich. Nach erfolgter Zündung wird die Regeleinrichtung in Verbindung mit dem Temperatur- und/oder Feuchtigkeitssensor freigegeben, so dass die Temperatur bzw. Feuchtigkeit automatisch auf den vorgewählten Sollwert gefahren werden kann. Der Frequenzumrichter begrenzt die minimale und maximale Ventilatordrehzahl. Dadurch wird auch die minimale und maximale Heizleistung des IR-Strahlers begrenzt. Innerhalb dieses Drehzahlbereiches wird eine kontinuierliche Leistungsregelung gewährleistet.

Weitere Ausgestaltungen und Vorteile der Erfindung werden anhand der folgenden Beschreibung und der Zeichnung näher erläutert.

In der Zeichnung zeigen
- Fig.1: ein Blockschaltbild einer Vorrichtung zur Behandlung von Warenbahnen,
- Fig.2: eine schematische Darstellung des IR-Strahlers und
- Fig.3: eine schematische Darstellung des Mischers.

Die in Fig.1 in einem Blockschaltbild dargestellte Vorrichtung zur Behandlung von Warenbahnen weist insbesondere ein oder mehrere IR-Strahler 1, einen Verbrennungsluftventilator 2, Brenngaszuführmittel 3 sowie eine Regeleinrichtung 4 auf. Der IR-Strahler 1 steht mit dem Verbrennungsluftventilator 2 und den Brenngaszuführmitteln 3 in Verbindung, wobei mit der Regeleinrichtung 4 die Drehzahl des Verbrennungsluftventilators 2 veränderbar ist, so daß die Drehzahl an eine gewünschte Heizleistung angepaßt werden kann.

Die IR-Strahler 1 sind je nach Anforderungen auf einer oder beiden Seiten einer Warenbahn 5, insbesondere einer textilen Warenbahn, angeordnet. Die Warenbahn 5 wird in an sich bekannter Art und Weise relativ zu den IR-Strahlern 1 transportiert. Im dargestellten Ausführungsbeispiel sind zwei IR-Strahler oberhalb der Warenbahn 5 dargestellt. Mit gestrichelten Linien sind zwei weitere Strahler auf der Unterseite angedeutet. Die Anzahl der in und quer zur Transportrichtung angeordneten IR-Strahler hängt von den jeweiligen Anforderungen ab.

Im Bereich der Warenbahn oder irgendwo im Bereich des Abluftweges der Vorrichtung ist ein Temperatur- und/oder Feuchtigkeitssensor 6 vorgesehen, dessen Ausgangssignal der Regeleinrichtung 4 zugeführt wird. Die Regeleinrichtung 4 regelt über einen Frequenzumrichter 7 die Drehzahl des Verbrennungsluftventilators 2, um im in Abhängigkeit des Signals des Temperatur- und/oder Feuchtigkeitssensors 6 die Heizleistung des IR-Strahler 1 an eine gewünschte Heizleistung anzupassen.

Die Brenngaszuführmittel 3 weisen insbesondere einen Druckregler 30 auf, der die Brenngasmenge in Abhängigkeit des vom Verbrennungsluftventilators 2 erzeugten Verbrennungsluftdrucks regelt. Der Druckregler 30 steht somit über eine Fühlleitung 31 mit der Verbrennungsluftleitung 20 in Verbindung. Der Druckregler 30 dosiert somit selbsttätig den Druck des Brenngases in der Brenngasleitung 32. Das gewünschte Verhältnis von Verbrennungsluftdruck zu Brenngasdruck läßt sich am Druckregler manuell oder elektrisch einstellen.

Die Brenngaszuführmittel weisen selbstverständlich weitere an sich bekannte Einrichtungen, wie Magnetventile 33, Druckanzeigen 34, Druckwächter 35, einen weiteren Druckregler 36 und einen Gasdurchflußmengenmesser 37 auf.

Auch im Bereich der Verbrennungsluftleitung 20 können weitere Einrichtungen, wie Druckanzeige 21 und Druckwächter 22, vorgesehen sein.

Zwischen dem Verbrennungsluftventilator 2, den Brenngaszuführmitteln 3 und den IR-Strahlern 1 ist ferner ein Mischer 8 vorgesehen, in dem die Verbrennungsluft mit dem Brenngas zu einem Gas-Luftgemisch vermischt wird. Der Mischer 8 kann insbesondere als Gleichstrommischer oder Gegenstrommischer ausgebildet sein. Im in Fig.3 dargestellten Ausführungsbeispiel ist der Mischer 8 als Gegenstrommischer ausgebildet. Eingangsseitig ist der Mischer 8 über die Verbrennungsluftleitung 20 mit dem Verbrennungsluftventilator 2 und über die Brenngasleitung 32 mit den Brenngaszuführmitteln 3 verbunden. Die Brenngasleitung 32 mündet derart in die Verbrennungsluftleitung 20 ein, daß das Brenngas 38 im Gegenstrom zur Verbrennungsluft 23 eingeführt und mit dieser zum Gasluftgemisch 11 vermischt wird. Die Mischung im Gegenstrommischer hat zwar gegenüber dem Gleichstrommischer höhere Strömungsverluste, ist jedoch wesentlich intensiver, so daß ein gleichmäßiger durchmischtes Gas-Luftgemisch 11 entsteht. Dies wiederum führt zu einer besseren und gleichmäßigeren Verbrennung.

Das Gas-Luftgemisch 11 wird über die Gas-Luftgemischleitungen 10 den IR-Strahlern 1 zugeführt.

Die IR-Strahler 1 können beispielsweise als Keramik-Strahler ausgebildet sein. Besonders vorteilhaft lassen sich jedoch im Rahmen der Erfindung IR-Strahler einsetzen, deren Strahlerfläche aus einem Metallgewebe besteht. Ein solcher Strahler ist schematisch in Fig.2 dargestellt. Er besteht im wesentlichen aus einer Verteilerkammer 12 und einem Metallgewebe 13, das beispielsweise auf ein nicht näher dargestelltes Stützgitter aufgespannt ist. Das Metallgewebe 13 kann beispielsweise durch ein gesintertes Metallgewebe gebildet werden. Die eigentliche Brennzone 14 findet auf der äußeren Oberfläche oder im Inneren des Metallgewebes 13 statt. Die Wärmeübertragung kann dabei je nach Art der Brennbedingungen durch Strahlung oder Konvektion erfolgen.

Im Strahlungsmodus findet die Verbrennung mehr innerhalb des Metallgewebes 13 statt, wobei dieses bis zum Glühen aufheizt. Im Konvektionsmodus sind auf der Oberfläche des Metallgewebes 13 hin- und herhuschende blaue Flammen sichtbar, die den wesentlichen Teil der Heizleistung durch Konvektion freigeben.

Zur Zündung des IR-Strahlers 1 wird über den Frequenzumrichter 7 digital eine bestimmte Drehzahl des Verbrennungsluftventilators 2 angesteuert. Dadurch kann immer mit einer genau definierten Strahlerleistung gestartet werden. Eine Zündbypass-Schaltung ist daher nicht erforderlich. Nach erfolgter Zündung wird die Regeleinrichtung 4 freigegeben, so daß die Heizleistung automatisch auf den vorgegebenen Sollwert gefahren wird. Über das Signal des Temperatur- und/oder Feuchtigkeitssensors 6 kann die Regeleinrichtung 4 die Heizleistung durch Änderung der Drehzahl auf einem gewünschten Niveau halten.

Durch den Frequenzumrichter 7 kann eine kontinuierliche Veränderung der Drehzahl und damit eine kontinuierliche Veränderung der Heizleistung des IR-Strahlers 1 bewirkt werden.

Beim Abschalten des Strahlers wird insbesondere die weitere Zufuhr von Brenngas 38 unterbrochen, indem beispielsweise die Magnetventile 33 geschaltet werden. Gleichzeitig bleibt aber der Verbrennungsluftventilator 2 in Betrieb und wird über die Regeleinrichtung 4 und den Frequenzumrichter 7 auf die höchste Drehzahl gesteuert. Die höchste Drehzahl kann ggf. auch über dem normalen Regelbereich liegen. Auf diese Weise findet in den IR-Strahlern 1 keine weitere Verbrennung statt, sondern es wird vielmehr eine erhöhte Luftmenge durchgeblasen. Auf diese Weise kann eine sofortige Abkühlung des IR-Strahlers auf Raumtemperatur innerhalb weniger Sekunden erfolgen. Aufgrund der relativ geringen Masse von IR-Strahlern mit Metallgewebe, sind diese für eine rasche Abkühlung besonders geeignet. Aber auch bei anderen Strahlern, wie insbesondere Keramik-Strahlern kann durch die erhöhte Luftmenge eine schnelle Abkühlung erreicht werden.

Der besondere Vorteil liegt dann vor allem darin, daß auf Schutzvorhänge und Strahlerabschwenkvorrichtungen, wie sie aus dem Stand der Technik bekannt sind, verzichtet werden kann.

## Patentansprüche

1. Verfahren zur Behandlung von Warenbahnen mit wenigstens einem IR-Strahler (1), wobei eine Verbrennungsluftmenge mit einer dosierten Brenngasmenge vermischt und dem IR-Strahler zugeführt wird und die Heizleistung des IR-Strahlers steuerbar ist,
**dadurch gekennzeichnet,**
**dass** die Erzeugung der Verbrennungsluft durch einen Verbrennungsluftventilator (2) erfolgt, wobei zur Veränderung der Heizleistung die Drehzahl des Verbrennungsluftventilators (2) verändert wird
und **dass** der Verbrennungsluftventilator (2) beim Abschalten des IR-Strahlers (1) auf seine höchste Drehzahl geregelt wird, um eine sofortige Abkühlung des Strahlers zu bewirken.

2. Verfahren nach Anspruch 1, **dadurch gekennzeichnet, dass** die Brenngasmenge in Abhängigkeit des Verbrennungsluftdrucks dosiert wird.

3. Verfahren nach Anspruch 1, **dadurch gekennzeichnet, dass** die Drehzahl des Verbrennungsluftventilators (2) in Abhängigkeit eines Temperatur- und/oder Feuchtigkeitssignals geregelt wird.

## Claims

1. Method for processing material webs using at least one infrared radiator (1), a quantity of combustion air being mixed with a measured quantity of combustion gas and being supplied to the infrared radiator and the heating capacity of the infrared radiator being able to be controlled,
**characterised in that**
the combustion air is produced by a combustion air ventilator (2), the speed of the combustion air ventilator (2) being changed in order to change the heating capacity,
and **in that** the combustion air ventilator (2) is adjusted to the highest speed thereof when the infrared radiator (1) is switched off in order to bring about an immediate cooling of the radiator.

2. Method according to claim 1, **characterised in that** the combustion gas quantity is measured in accordance with the pressure of the combustion air.

3. Method according to claim 1, **characterised in that** the speed of the combustion air ventilator (2) is adjusted in accordance with a temperature and/or humidity signal.

## Revendications

1. Procédé pour le traitement de matériaux en bandes avec au moins un radiateur infrarouge (1), une quantité d'air de combustion étant mélangée avec une quantité de gaz combustible dosée et conduite au radiateur infrarouge et la puissance calorifique étant réglable,
**caractérisé en ce que**
la génération de l'air de combustion s'effectue au moyen d'un ventilateur d'air de combustion (2), la vitesse de rotation dudit ventilateur (2) étant variée pour modifier la puissance calorifique.
et **en ce que** le ventilateur d'air de combustion (2), lors de la mise hors circuit du radiateur infrarouge (1), est réglé à sa vitesse de rotation la plus élevée pour réaliser un refroidissement immédiat dudit radiateur.

2. Procedé selon la reventication 1, **caractérisé en ce que** la quantité de gaz combustible est dosée en dépendance de la pression de l'air de combustion.

3. Procédé selon la revendication 1, **caractérisé en ce que** la vitesse de rotation du ventilateur d'air de combustion (2) est réglé en dépendance d'un signal de température et / ou d'humidité.
